# FASCICULE DE BREVET EUROPEEN

(11) **EP 2 872 706 B1**
(45) Date de publication et mention de la délivrance du brevet: **21.09.2016**
(21) Numéro de dépôt: 13708459.6
(22) Date de dépôt: 11.03.2013
(51) Int. Cl.: E04B 1/76

(54) **DISPOSITIF DE TERMINAISON ET DE FIXATION D'UNE POUTRELLE ET DISPOSITIF SUPPORT DE PLANCHER LE COMPRENANT**
ENDAUFLAGER UND BEFESTIGUNGSELEMENT FÜR EINEN BETONTRÄGER UND TRÄGERELEMENT FÜR EINE BODENPLATTE DAS ENDLAGER UND BEFESTIGUNGSELEMENT BEINHALTEND
BRIDGE BEARING ELEMENT FOR FIXING A CONCRETE BEAM AND A SUPPORT FOR A SLAB INCLUDING THE ELEMENT

(30) Priorité: 12.03.2012 FR 1252211
(43) Date de publication de la demande: 20.05.2015
(73) Titulaire: Ossabeton Constructions, 77700 Bailly Romainvilliers (FR)
(72) Inventeur: VIDAILLAC, Alain, F-20200 Casablanca (FR)
(74) Mandataire: Ipside
(86) Numéro de dépôt international: PCT/EP2013/054886
(87) Numéro de publication internationale: WO 2013/135633

(56) Documents cités:
- FR-A1- 2 827 620
- GB-A- 1 202 706

## Description

La présente invention concerne un dispositif de terminaison et de fixation d'une poutrelle et un dispositif support de plancher le comprenant.

Les poutrelles de plancher telles que les poutrelles béton doivent être fixées dans les murs des bâtiments.

Il est connu de poser les extrémités de telles poutrelles dans des logements aménagés dans les murs puis de bétonner les logements pour fixer les poutrelles.

Ceci crée un pont thermique entre le mur et les poutrelles ce qui nuit à l'isolement du bâtiment.

Le dispositif de terminaison de l'art antérieur FR2827620A1 décrit un dispositif selon le préambule de la revendication 1.

La présente invention propose, notamment dans le cas de poutrelles post-tendues c'est à dire des poutrelles béton renfermant des tiges d'armature longitudinales tendues après prise du béton de la poutrelle, un dispositif de terminaison qui se fixe en bout de poutrelle et est destiné à être reçu sur un appui ménagé dans un mur pour réaliser l'ancrage de la poutrelle dans ce mur et à rompre la continuité thermique entre la poutrelle et le mur.

Pour ce faire la présente invention propose un dispositif de terminaison d'une poutrelle telle qu'une poutrelle béton, le dispositif de terminaison comprenant un sabot réalisé dans un matériau isolant thermique, le sabot constituant un rupteur thermique pourvu d'une première paroi et d'une seconde paroi jointives et inclinées l'une par rapport à l'autre, la première paroi étant une paroi de réception d'une extrémité de la poutrelle et la seconde paroi étant destinée à constituer une paroi d'appui sur un élément de maçonnerie, la première paroi comportant au moins un trou de passage d'une tige sortant du bout de la poutrelle, le dispositif de terminaison comportant en outre un moyen de fixation du sabot sur ladite extrémité de la poutrelle.

Avantageusement le moyen de fixation est un écrou se vissant sur la tige.

Le dispositif de terminaison peut notamment comporter une cale d'appui ou entretoise entre l'écrou et la première paroi.

Selon un mode de réalisation avantageux, la première paroi comporte une collerette de profil adapté à entourer au moins partiellement l'extrémité de la poutrelle.

Selon un mode de réalisation préférentiel, les première et seconde parois sont sensiblement perpendiculaires.

Le sabot comprend avantageusement des flancs raidisseurs reliant les première et seconde parois.

Selon un mode de réalisation particulier, le sabot comprend un bord relevé sur le côté de la seconde paroi opposé au côté de la seconde paroi rejoignant la première paroi.

Le sabot comprend avantageusement au moins une nervure de renfort sur la seconde paroi, la nervure reliant les flancs raidisseurs.

Afin de réaliser un moyen d'ancrage dans du béton, le bord relevé et/ou les flancs raidisseurs sont notamment percés de trous de passage de béton, les flancs raidisseurs et/ou le bord relevé formant des moyens d'ancrage du sabot dans le béton.

Avantageusement, le sabot est réalisé en matériaux composites.

L'invention concerne en outre un dispositif support de plancher comportant une poutrelle béton et un dispositif de terminaison selon l'invention et pour lequel la tige est une tige de post-tension de la poutrelle.

Le dispositif support de plancher comprend avantageusement une platine reçue entre l'extrémité de la poutrelle et le dispositif de terminaison.

Au moins l'extrémité de la tige est préférablement filetée, le dispositif support de plancher comprenant un écrou de mise en tension de la tige s'appliquant sur la platine.

La première paroi comporte avantageusement une collerette recouvrant l'écrou de mise en tension de la tige, la platine et au moins une partie de l'extrémité de la poutrelle.

Plus particulièrement, une face supérieure de l'extrémité libre de la seconde paroi est conformée en creux pour être noyée dans du béton et sceller la poutrelle.

D'autres caractéristiques et avantages de l'invention seront apparents à la lecture de la description qui suit d'un exemple de réalisation non limitatif de l'invention en référence aux dessins qui représentent:
en figure 1: une vue en perspective d'un dispositif de terminaison d'une poutrelle selon l'invention,
en figure 2: une vue du dessus d'un assemblage d'un dispositif de la figure 1 et d'une poutrelle;
en figure 3: une vue en perspective du positionnement d'un dispositif support de plancher selon l'invention comportant le dispositif de la figure 1 ;
en figure 4: une vue de côté d'un assemblage de plancher au moyen du dispositif de la figure 1 ;
en figure 5: un élément isolant adapté à recouvrir partie du dispositif de la figure 1.

Le dispositif de terminaison d'une poutrelle telle que représenté en figure 1 comprend un sabot 2 pourvu d'une première paroi 3 et d'une seconde paroi 4 jointives et inclinées l'une par rapport à l'autre.

Selon l'exemple, les première et seconde parois 3, 4 sont sensiblement perpendiculaires, c'est à dire d'un angle proche de 90° par exemple entre 85° et 95° et éventuellement légèrement supérieur à 90° pour réaliser un appui localisé, le sabot étant destiné, comme il sera vu plus loin, à s'appuyer sur un élément de maçonnerie sur lequel il est posé.

La première paroi 3 est une paroi de réception d'une extrémité de la poutrelle, la première paroi comportant au moins un trou 5 de passage d'une tige 6 sortant du bout de la poutrelle, comme représenté en figure 2.

De retour à la figure 1, le sabot 2 comprend des flancs raidisseurs 10a, 10b reliant les première et seconde parois 3, 4, ces flancs raidisseurs renforçant le sabot.

Le sabot comprend en outre un bord relevé 11 sur le côté de la seconde paroi 4 opposé au côté de la seconde paroi rejoignant la première paroi 3, ce bord relevé étant percé de trous dont l'utilité est de permettre le passage de béton liquide coulé sur le sabot pour mieux emprisonner le sabot 2.

Le sabot représenté comprend au moins une nervure de renfort 12 sur la seconde paroi.

La nervure de renfort relie les flancs raidisseurs et forme avec le bord relevé 11 et les flancs 10a, 10b un profil creux améliorant le maintien du sabot dans le béton qui va être coulé pour sceller le sabot.

La figure 2, représente un dispositif support de plancher comprenant le sabot de la figure 1 et une poutrelle 1.

La première paroi 3 de réception d'une extrémité de la poutrelle 1 est traversée par la tige 6 sortant du bout de la poutrelle au niveau du trou 5.

La tige 6 est une tige filetée et le dispositif de terminaison comporte en outre un moyen 7 de fixation du sabot sur ladite extrémité de la poutrelle, le moyen de fixation étant ici un écrou qui se visse sur une partie filetée de la tige.

Pour répartir les efforts de serrage de l'écrou 7, le dispositif comporte une cale d'appui 8 ou entretoise entre l'écrou et la première paroi.

Selon l'exemple, la tige 6 est une tige de post-tension de la poutrelle.

Pour réaliser la post-tension de la poutrelle, une platine 14 est reçue entre l'extrémité 1 a de la poutrelle et le dispositif de terminaison 2.

L'extrémité la tige 6 est filetée, un écrou 15 de mise en tension de la tige s'appliquant sur la platine 14.

Cette configuration est préférablement reproduite aux deux extrémités de la poutrelle.

La post-tension est connue par ailleurs et consiste à tendre une tige dans une gaine préalablement noyée dans le béton de la poutrelle.

La première paroi comporte une collerette 9 de profil adapté à entourer au moins partiellement l'extrémité 1a de la poutrelle 1.

La collerette 9 de la première paroi 3 recouvre l'écrou 15 de mise en tension de la tige 6, la platine 14 et au moins une partie de l'extrémité 1 a de la poutrelle 1.

Le profil de la collerette 9 est adapté à entourer au moins partiellement l'extrémité 1a de la poutrelle 1. Ici la poutrelle comporte un profil rectangulaire avec une surépaisseur 1 b qui dépasse de la collerette 9, cette dernière entourant toutefois les parties supérieures de l'extrémité 1a de la poutrelle de part et d'autre de la surépaisseur, les flancs latéraux et la face inférieure de l'extrémité de la poutrelle.

La figure 3 représente le sabot sur une maçonnerie telle qu'un mur, la seconde paroi 4 du sabot étant destinée à constituer une paroi d'appui sur l'élément de maçonnerie 100.

Seul le bout libre de la seconde paroi à partir de la nervure 12 repose sur le mur et la face supérieure de l'extrémité libre de la seconde paroi entre la nervure 12 et le bord relevé 11 est conformée en creux pour être noyée dans du béton et sceller la poutrelle.

De même, le bord relevé et/ou les flancs raidisseurs sont percés de trous 13 de passage de béton, les flancs raidisseurs 10a, 10b et le bord relevé 11 percés formant des moyens d'ancrage du sabot dans le béton.

Le sabot 2 est réalisé dans un matériau isolant thermique, le sabot constituant un rupteur thermique.

Le sabot peut notamment être réalisé en matériaux composites en fibre de verre et résine ou autres composants combinant une bonne résistance mécanique et une bonne isolation thermique.

La figure 4 représente le dispositif support de plancher en place.

L'extrémité libre du sabot 2 est en appui sur l'arase 101 du mur 100 et noyée dans le bandeau 102.

Le sabot en porte à faux forme un séparateur entre la poutrelle 1 et le mur 100 pour disposer un matériau isolant thermique 103 entre d'une part le chainage 102 et d'autre part des plaques préfabriquées 104 reposant sur les poutrelles 1 et la dalle 105 du plancher.

Avant de couler le bandeau 102 et la dalle 105 du plancher, des aciers de liaison 106 et le chainage 107 sont mis en place pour constituer l'armature supportant le plancher.

Une fois le bandeau sec, le mur supérieur 110 est monté.

Le sabot 2 est positionné dans la continuité de matériaux isolants 108, 103, 109 doublant le mur ce qui crée une rupture de pont thermique entre le mur et le plancher alors que dans la technique antérieure, la poutrelle directement posée sur le mur crée un pont thermique entre l'extérieur et l'intérieur du bâtiment.

La figure 5 représente l'élément isolant 103 de la figure 4, cet élément isolant est un élément isolant particulier conformé pour recouvrir le sabot 2.

L'élément isolant est réalisé en trois parties une partie supérieure 103a, une partie intermédiaire 103b et une partie inférieure 103c.
la partie inférieure est disposée sous le sabot entre le mur 100 et la partie de plafond sous la poutre 1.

La partie intermédiaire est positionnée sur le sabot et comporte pour ce faire des découpes 112, recevant un des flancs raidisseurs 10a, 10b et une moitié latérale de la paroi inférieure 4 du sabot, et 111 recevant l'écrou 7 et l'entretoise 8.

Pour laisser passer les aciers 106 d'armature reliant le mur 102 et la dalle 105 du plancher, la partie intermédiaire 103b et la partie supérieure 103a de l'élément isolant 103 comporte des découpes en demi lune 113.

Pour isoler totalement le sabot, deux éléments 103 symétriques se rejoignent sur un sabot 2.

Comme vu précédemment, le sabot 2 est posé de sorte que sa la partie intermédiaire entre la partie d'appui sur la maçonnerie et la partie de réception de la poutrelle constitue un dispositif d'espacement entre le mur et la poutrelle.

Ceci permet de réaliser une continuité d'isolation thermique le long du mur et un découplage thermique entre la poutrelle et le mur.

L'invention n'est pas limitée à l'exemple décrit et notamment les flancs raidisseurs du sabot peuvent être de forme autre que triangulaire.

## Revendications

1. Dispositif de terminaison d'une poutrelle (1) telle qu'une poutrelle béton, le dispositif comprend un sabot (2) réalisé dans un matériau isolant thermique, le sabot constituant un rupteur thermique pourvu d'une première paroi (3) et d'une seconde paroi (4) jointives et inclinées l'une par rapport à l'autre, la première paroi (3) étant une paroi de réception d'une extrémité de la poutrelle et la seconde paroi (4) étant destinée à constituer une paroi d'appui sur un élément de maçonnerie (100), la première paroi comportant au moins un trou (5) de passage d'une tige (6) sortant du bout de la poutrelle, **caractérisé en ce que** le dispositif de terminaison comporte en outre un moyen (7) de fixation du sabot sur ladite extrémité de la poutrelle.

2. Dispositif de terminaison d'une poutrelle selon la revendication 1, pour lequel le moyen de fixation (7) est un écrou se vissant sur la tige.

3. Dispositif de terminaison d'une poutrelle selon la revendication 2, **caractérisé en ce qu'**il comporte une cale d'appui (8) entre l'écrou et la première paroi.

4. Dispositif de terminaison d'une poutrelle selon l'une quelconque des revendications précédentes, pour lequel la première paroi comporte une collerette (9) de profil adapté à entourer au moins partiellement l'extrémité (1a) de la poutrelle (1).

5. Dispositif de terminaison d'une poutrelle selon l'une quelconque des revendications précédentes, pour lequel les première et seconde parois (3, 4) sont sensiblement perpendiculaires.

6. Dispositif de terminaison d'une poutrelle selon l'une quelconque des revendications précédentes, pour lequel le sabot (2) comprend des flancs raidisseurs (10a, 10b) reliant les première et seconde parois (3, 4).

7. Dispositif de terminaison d'une poutrelle selon l'une quelconque des revendications précédentes, pour lequel le sabot comprend un bord relevé (11) sur le côté de la seconde paroi (4) opposé au côté de la seconde paroi rejoignant la première paroi (3).

8. Dispositif de terminaison d'une poutrelle selon la revendication 6 pour lequel le sabot comprend au moins une nervure de renfort (12) sur la seconde paroi, la nervure reliant les flancs raidisseurs.

9. Dispositif de terminaison d'une poutrelle selon les revendications 6 et 7, **caractérisé en ce que** le bord relevé et/ou les flancs raidisseurs sont percés de trous (13) de passage de béton, les flancs raidisseurs (10a, 10b) et/ou le bord relevé (11) formant des moyens d'ancrage du sabot dans le béton.

10. Dispositif de terminaison d'une poutrelle selon l'une quelconque des revendications précédentes, pour lequel le sabot est réalisé en matériaux composites.

11. Dispositif support de plancher comportant une poutrelle béton (1), un dispositif de terminaison selon la revendication 1 et pour lequel la tige (6) est une tige de post-tension de la poutrelle.

12. Dispositif support de plancher selon la revendication 11 **caractérisé en ce qu'**il comprend une platine (14) reçue entre l'extrémité (1a) de la poutrelle et le dispositif de terminaison (2).

13. Dispositif support de plancher selon la revendication 12 pour lequel au moins l'extrémité la tige (6) est filetée, le dispositif support de plancher comprenant un écrou (15) de mise en tension de la tige s'appliquant sur la platine (14).

14. Dispositif support de plancher selon la revendication 13 pour lequel la première paroi (3) comporte une collerette (9) recouvrant l'écrou (15) de mise en tension de la tige (6), la platine (14) et au moins une partie de l'extrémité (1a) de la poutrelle (1).

15. Dispositif support de plancher selon l'une quelconque des revendications 11 à 14 pour lequel une face supérieure de l'extrémité libre de la seconde paroi est conformée en creux pour être noyée dans du béton et sceller la poutrelle.

## Patentansprüche

1. Endauflager für einen Träger (1), wie einen Betonträger, wobei die Vorrichtung einen Klotz (2) umfasst, der aus einem Wärmeisoliermaterial hergestellt ist, wobei der Klotz einen Wärmebrückenunterbrecher darstellt, der mit einer ersten Wand (3) und einer zweiten Wand (4), die aneinandergrenzen und zueinander geneigt sind, versehen ist, wobei die erste Wand (3) eine Aufnahmewand für ein Ende des Trägers ist, und die zweite Wand (4) dazu bestimmt ist, eine Stützwand auf einem Mauerelement (100) darzustellen, wobei die erste Wand mindestens ein Loch (5) für den Durchgang einer Stange (6), die aus dem Ende des Trägers austritt, umfasst, **dadurch gekennzeichnet, dass** das Endauflager ferner ein Mittel (7) zur Befestigung des Klotzes am Ende des Trägers umfasst.

2. Endauflager für einen Träger nach Anspruch 1, bei dem das Befestigungsmittel (7) eine Mutter, die auf die Stange geschraubt wird, ist.

3. Endauflager für einen Träger nach Anspruch 2, **dadurch gekennzeichnet, dass** es einen Stützkeil (8) zwischen der Mutter und der ersten Wand umfasst.

4. Endauflager für einen Träger nach einem der vorhergehenden Ansprüche, bei dem die erste Wand einen Kragen (9) mit einem Profil umfasst, das geeignet ist, zumindest teilweise das Ende (1a) des Trägers (1) zu umgeben.

5. Endauflager für einen Träger nach einem der vorhergehenden Ansprüche, bei dem die ersten und zweiten Wände (3, 4) im Wesentlichen senkrecht sind.

6. Endauflager für einen Träger nach einem der vorhergehenden Ansprüche, bei dem der Klotz (2) Versteifungsflanken (10a, 10b) umfasst, die die erste und zweite Wand (3, 4) verbinden.

7. Endauflager für einen Träger nach einem der vorhergehenden Ansprüche, bei dem der Klotz einen hochgezogenen Rand (11) auf der Seite der zweiten Wand (4) gegenüber der Seite der zweiten Wand, die an die erste Wand (3) anschließt, umfasst.

8. Endauflager für einen Träger nach Anspruch 6, bei dem der Klotz mindestens eine Verstärkungsrippe (12) an der zweiten Wand umfasst, wobei die Rippe die Versteifungsflanken verbindet.

9. Endauflager für einen Träger nach den Ansprüchen 6 und 7, **dadurch gekennzeichnet, dass** der hochgezogene Rand und/oder die Versteifungsflanken mit Betondurchgangslöchern (13) versehen sind, wobei die Versteifungsflanken (10a, 10b) und/oder der hochgezogene Rand (11) Mittel zur Verankerung des Klotzes im Beton bilden.

10. Endauflager für einen Träger nach einem der vorhergehenden Ansprüche, bei dem der Klotz aus Verbundstoffen hergestellt ist.

11. Trägerelement für eine Bodenplatte, umfassend einen Betonträger (1), ein Endauflager nach Anspruch 1, bei dem die Stange (6) eine Stange zur Nachspannung des Trägers ist.

12. Trägerelement für eine Bodenplatte nach Anspruch 11, **dadurch gekennzeichnet, dass** es eine Platte (14) umfasst, die zwischen dem Ende (1a) des Trägers und dem Endauflager (2) aufgenommen ist.

13. Trägerelement für eine Bodenplatte nach Anspruch 12, bei dem mindestens das Ende der Stange (6) ein Gewinde aufweist, wobei das Trägerelement für eine Bodenplatte eine Mutter (15) zum Spannen der Stange, die an die Platte (14) angelegt wird, umfasst.

14. Trägerelement für eine Bodenplatte nach Anspruch 13, bei dem die erste Wand (3) einen Kragen (9) umfasst, der die Mutter (15) zum Spannen der Stange (6), die Platte (14) und mindestens einen Teil des Endes (1a) des Trägers (1) bedeckt.

15. Trägerelement für eine Bodenplatte nach einem der Ansprüche 11 bis 14, bei dem eine Oberseite des freien Endes der zweiten Wand hohl ausgebildet ist, um in Beton eingelassen zu werden und den Träger abzudichten.

## Claims

1. Beam termination device for a beam (1) such as a concrete beam, the device comprises a shoe (2) made from a thermally insulating material, the shoe constituting a thermal breaker provided with a first wall (3) and with a second wall (4) which are contiguous and inclined relative to one another, the first wall (3) being a wall that accepts one end of the beam and the second wall (4) being intended to constitute a wall that bears against an element of masonry (100), the first wall comprising at least one hole (5) for the passage of a bar (6) protruding from the end of the beam, **characterized in that** the termination device further comprises a means (7) of attaching the shoe to the said end of the beam.

2. Beam termination device according to Claim 1, for which the attachment means (7) is a nut that screws onto the bar.

3. Beam termination device according to Claim 2, **characterized in that** it comprises a bearing block (8) between the nut and the first wall.

4. Beam termination device according to any one of the preceding claims, for which the first wall comprises a collar (9) of profile suited to at least partially surrounding the end (1a) of the beam (1).

5. Beam termination device according to any one of the preceding claims, for which the first and second walls (3, 4) are substantially perpendicular.

6. Beam termination device according to any one of the preceding claims, for which the shoe (2) comprises stiffening flanges (10a, 10b) connecting the first and second walls (3, 4).

7. Beam termination device according to any one of the preceding claims, for which the shoe comprises a turned-up edge (11) on the side of the second wall (4) which is the opposite side to the side of the second wall that connects to the first wall (3).

8. Beam termination device according to Claim 6, for which the shoe comprises at least one reinforcing rib (12) on the second wall, the rib connecting the stiffening flanges.

9. Beam termination device according to Claims 6 and 7, **characterized in that** the turned-up edge and/or the stiffening flanges are pierced with holes (13) for the passage of concrete, the stiffening flanges (10a, 10b) and/or the turned-up edge (11) forming means of anchoring the shoe in the concrete.

10. Beam termination device according to any one of the preceding claims, for which the shoe is made of composite materials.

11. Floor support device comprising a concrete beam (1), a termination device according to Claim 1, and for which the bar (6) is a tendon for post-tensioning the beam.

12. Floor support device according to Claim 11, **characterized in that** it comprises a plate (14) housed between the end (1a) of the beam and the termination device (2).

13. Floor support device according to Claim 12, for which at least the end of the bar (6) is threaded, the floor support device comprising a nut (15) for tensioning the bar pressing against the plate (14).

14. Floor support device according to Claim 13, for which the first wall (3) comprises a collar (9) covering the nut (15) for tensioning the bar (6), the plate (14), and at least part of the end (1a) of the beam (1).

15. Floor support device according to any one of Claims 11 to 14, for which an upper face of the free end of the second wall is configured with a recess so as to be embedded in concrete and seal the beam.
